# EUROPÄISCHE PATENTSCHRIFT

(11) **EP 1 140 669 B1**
(45) Veröffentlichungstag und Bekanntmachung des Hinweises auf die Patenterteilung: **01.12.2004**
(21) Anmeldenummer: 99959172.0
(22) Anmeldetag: 27.12.1999
(51) Int. Cl.: B65D 90/58, B65D 88/68, B65D 90/66

(54) **DOSIERVORRICHTUNG FÜR SCHÜTTGÜTER**
DOSING DEVICE FOR BULK GOODS
DISPOSITIF DE DOSAGE POUR MATERIAUX EN VRAC

(30) Priorität: 07.01.1999 CH 2199; 16.12.1999 CH 231199
(43) Veröffentlichungstag der Anmeldung: 10.10.2001
(73) Patentinhaber: Legno AG, 5000 Aarau (CH)
(72) Erfinder: KOKEISL, Theodor, CH-5000 Aarau (CH)
(74) Vertreter: Luchs, Willi
(86) Internationale Anmeldenummer: PCT/CH1999/000630
(87) Internationale Veröffentlichungsnummer: WO 2000/040484

(56) Entgegenhaltungen:
- EP-A- 0 270 870
- CH-A- 426 640
- CH-A- 529 679
- DE-A- 4 404 315
- DE-C- 327 966
- US-A- 2 785 840
- US-A- 4 844 292
- PATENT ABSTRACTS OF JAPAN vol. 009, no. 206 (M-406), 23. August 1985 (1985-08-23) & JP 60 065961 A (SHIN NIPPON SEITETSU KK), 15. April 1985 (1985-04-15)

## Beschreibung

Die Erfindung bezieht sich auf eine Dosiervorrichtung für Schüttgüter nach dem Oberbegriff des Patentanspruchs 1.

Es sind bereits Dosiervorrichtungen zur Entnahme von Schüttgütern aus einem siloartigen Behälter bekannt, bei welchen durch linear bewegliche Schieber das Auslassende geöffnet und geschlossen werden kann. Schwierigkeiten können je nach Art des Schüttgutes dadurch entstehen, dass dieses zum Zusammenbacken oder Kleben an den Behälterwänden neigt und dadurch ein regelmässiger Ausfluss durch Brückenbildung verhindert wird. Es zeigt sich, dass mit zunehmender Grösse der Auslassöffnung das Problem des unregelmässigen Nachfliessen des Schüttgutes einerseits zwar abnimmt, anderseits ist aber eine durch die lineare Schiebebewegung bedingte seitliche Spaltöffnung ungünstig, wenn nur geringe Mengen benötigt werden.

Bei der rationellen Abfüllung von Schüttgütern in Behälter, Säcke od. dgl. soll in möglichst kurzer Zeit eine grosse Durchflussmenge zur Grobdosierung ausgegeben werden. Bei einer Feindosierung oder Tarierung auf ein genaues Gewicht sollen sodann ein- oder mehrmals kleine Schüttgutmengen nachgefüllt bzw. entnommen werden. Dadurch entsteht das Problem, dass wahlweise einerseits eine grosse Durchflussöffnung und anderseits eine geringe Durchflussöffnung zur Verfügung stehen soll. Mit konventionellen Schieberverschlüssen lässt sich diese Forderung nicht befriedigend lösen, da bei ungünstigem Fliessverhalten des Schüttgutes das Gewicht der Materialsäule oberhalb der seitlichen geringen Spaltöffnung von der kegelförmigen Trichterwand abgestützt wird oder an dieser klebt, sodass bei nur geringer Dosiermenge eine erhöhte Tendenz zur Brückenbildung besteht. Diese Gefahr vermag auch ein aus der DE-A-2 256 147 bekanntes, im Innern des Schüttguttrichters drehbar angeordnetes Abstreif- und Auflockerungsorgan nicht zu eliminieren.

Aus der gattungsbildenden JP-A 60065961 ist eine Verschlussausbildung in Form von zwei relativ zueinander schwenkbaren Kugelkalotten-Hälften bekannt. Bei derartig ausgebildeten Verschlussorganen gelingt es bei voller Ausschwenkung in die Oeffnungslage eine grosse Durchflussöffnung für das Schüttgut zu erhalten. Zudem lassen sich wahlweise auch kleine Durchflussöffnungen im zentralen Fallbereich, also vertikal, über der vertikalen Materialsäule, herstellen. Allerdings besteht auch bei der Dosiervorrichtung nach der JP-A-60065961 insbesondere bei nur geringer Dosiermenge, d.h. bei nur einer kleinen Öffnung der Kugelkalotten-Hälften, eine Gefahr, dass das Schüttgut nicht ausreichend ausläuft, besonders wenn es sich um schwer fliessbare Schüttgüter handelt.

Mit der Erfindung soll die Aufgabe gelöst werden, eine Dosiervorrichtung der eingangs genannten Art zu schaffen, die sie sich sowohl zur dosierten Ausgabe geringer Schüttgutmengen eignet als auch grosse Schüttgutmengen in kurzer Zeit auszugeben vermag, die jedoch in jedem Oeffnungszustand der Verschlussorgane auch bei zur Brückenbildung neigendem Schüttgut einen störungssfreien Nachfluss des Schüttgutes sicherstellt.

Diese Aufgabe wird erfindungsgemäss durch eine Dosiervorrichtung mit den Merkmalen des Anspruches 1 gelöst.

Dadurch, dass bei einer Dosiervorrichtung mit als Kugelkalotten-Hälften ausgebildeten, um eine oberhalb des Auslassendes befindliche Drehachse schwenkbar gehaltenen Verschlussorganen im Innern des Schüttgutbehälters ein Abstreif- und Auflockerungsorgan drehbar angeordnet ist, welches sich mit seinem untersten Teil bis in den Bereich der untersten, zentralen Auslassöffnung der Kugelkalotten-Hälften erstreckt, wird bei schwer fliessenden Schüttgütern einer Brückenbildung bis in den untersten Bereich des Schüttgutbehälters - also bis zu den Kugelkalotten - zuverlässig entgegenwirkt und das Nachfliessen des Schüttgutes sichergestellt, auch wenn nur eine geringe Durchflussöffnung frei gegeben wird.

Die Ausbildung des Verschlusses in Form von zwei relativ zueeinander Schwenkbaren Kugelkalotten-Hälften ermöglicht im Gegensatz zu den Schieberverschlüssen eine kompaktere Bauweise. Dies erlaubt eine platzsparende Aufstellung einer Vielzahl von Schüttgutbehältern nebeneinander.

Durch die Ausbildung der Dosiervorrichtung mit einem unten an einem Grundkörper befestigten Lagerring und einem dazwischen liegenden Drehring mit Antriebskranz lässt sich ein wenige Teile benötigende, besonders kompakte Bauweise erreichen, die auch Unterhaltsarbeiten erleichtert.

Die Erfindung wird nachfolgend anhand der Zeichnung näher erläutert. Es zeigen:
Fig.1 eine Ansicht einer Dosiervorrichtung mit Kugelkalotten, und mit Betätigungsorganen zur Verschwenkung der Kugelkalotten;
Fig.2 eine Seitenansicht mit Teilschnitt der Dosiervorrichtung gemäss Fig. 1 mit den Antriebsorganen für das Abstreif- und Auflockerungsorgan;
Fig.3 einen Schnitt durch die Dosiervorrichtung mit Abstreif- und Auflokkerungsorgan;
Fig. 4 eine Draufsicht auf Fig. 3, wobei die Kugelkalotten-Hälften leicht verschwenkt sind zur Freigabe einer geringen Durchflussöffnung;
Fig. 5 einen Schnitt durch eine Ausführungsvariante; und
Fig. 6 ein Detail der Antriebsritzel.

Gemäss Fig.1 ist ein konusförmiger Schüttguttrichter 1 vorhanden, an den sich oben ein konischer oder zylindrischer siloartiger Behälter anschliessen kann. Der Schüttguttrichter 1 ist oben offen und enthält unten eine Auslassöffnung 7. Diese Auslassöffnung ist im geschlossenen Zustand durch zwei Kugelkalotten-Hälften 3, 4 überdeckt. Die beiden Kugelkalotten-Hälften 3, 4 sind je mit einem Arm 5, 6 verbunden, welche um eine gemeinsame, sich in einer Horizontalebene oberhalb der Auslassöffnung befindliche Drehachse 8 schwenkbar sind. Die Drehachse 8 schneidet die Mittelsenkrechte 9. Die starre Verbindung der Arme 5, 6 mit den Kugelkalotten-Hälften 3, 4 erfolgt je durch Befestigungswinkel 10, 12.

Zur gemeinsamen Bewegung der beiden Arme 5, 6 und damit der Kugelkalotten-Hälften 3, 4 dient ein Gestänge mit Gelenken. Ein vertikaler Stössel 14 ist dazu bestimmt, mit einem nicht näher dargestellten, vertikal beweglichen, lösbaren auf und ab beweglichen Antriebsorgan zusammen zu wirken. Der Stössel 14 ist zur Geradführung in einem Lager 15 geführt. Am obern Ende dieses Stössels 14 sind über einen ersten Bolzen 16 zwei Gelenksarme 18,19 gelenkig befestigt. Diese beiden Gelenksarme 18,19 bilden im geschlossenen Zustand der Kugelkalotten-Hälften 3, 4 zur Mittelsenkrechten 9 je einen spitzen Winkel: Je am obern Ende der beiden Gelenkarme 18,19 sind durch zweite Bolzen 20,21 Hebelarme 22,23 gelenkig festgemacht. Die Bolzen 20,21 durchdringen die Arme 5,6 und sind somit mit diesen bewegungsverbunden. Diese beiden Hebelarme 22,23 hängen an der Drehache 8, an der auch die beiden Arme 5,6 schwenkbar gehalten sind.

An den zweiten Bolzen 20,21 greift je ein Federelement 25,26 an, beispielsweise eine Gasdruckfeder oder eine mechanische wendelförmige Druckfeder. Diese Federelemente 25,26 sind bestrebt, die Kugelkalotten-Hälften 3,4 in ihre geschlossene Lage zu drücken. Die Federelemente 25,26 sind je an einem Gelenk 28,29 am Schüttgutbehälter 1 aufgehängt. Beim Oeffnen der Kugelkalotten-Hälften 3,4 durch Aufwärtsbewegung des Stössels 14 verkürzt sich die Länge der Federelemente 25,26 und wirken als Kraftspeicher in Schliessrichtung.

Die beiden Kugelkalotten-Hälften 3, 4 können im geschlossenen Zustand unter Bildung einer Trennfuge stumpf gegeneinander stossen oder sie können sich vorzugsweise überlappen. Bei einer Ueberlappung kann der zentrale Bereich beider Kugelkalotten-Hälften mit einem zentralen, bogenförmigen Ausschnitt 33 versehen und derart ausgebildet werden, dass bei der Oeffnungsbewegung im Zentralbereich eine vorerst geringe, lochartige Durchlassöffnung 37 entsteht, die sich mit zunehmender Verschwenkung der Kugelkalotten-Hälften 3, 4 progressiv vergrössert. Dadurch ist es möglich, auch Kleinmengen auszugeben.

Im Innern des Schüttgutbehälters 1 befindet sich ein drehbares Abstreifund Auflockerungsorgan 30. Dieses ist als ein sich der Behälterinnenwand entlang erstreckender, im Querschnitt gewölbter länglicher Arm ausgebildet, der sich -bezüglich der Drehachse - nach rückwärts neigt. Der unterste Teil 31 dieses ein- oder mehrteilig ausführbaren Abstreif- und Auflockerungsorganes 30 erstreckt sich unten bis zum Zentrum der Schüttgutauslassöffnung und liegt unmittelbar über den Kugelkalotten-Schalen. Bei einer Drehung des Abstreif- und Auflockerngsorganes 30 bestreicht somit der obere Teil die Trichterinnenwand und der unterste Teil 31 lockert das Schüttgut, welches direkt vor der zentralen Auslassöffnung liegt, sodass auch bei kleiner Auslassöffnung 37 keine Brückenbildung des Schüttgutes entstehen kann. Der Antrieb des Abstreif- und Auflockerungsorganes 30 erfolgt durch ein am Behälter angeflanschtes Untersetzungs-Getriebe 34, mit einem Ritzel, das in einen Zahnkranz 36 eines Antriebsringes 38 eingreift. Dieser Antriebsring ist in einem ringförmigen, den Behälter 1 aussen umgebenden stationären Führungsring 40 gelagert. Der Antriebsring 38 ist durch mehrere, am Umfang verteilt angeordnete Gleitschuhe 42 durch Schrauben 44 am Führungsring 40 gehalten. Vom Antriebsring 38 ragt ein radial nach einwärts gerichteter Ansatz 46 in das Abstreif- und Auflockerungsorgan 30 hinein, sodass es bei einer Drehung des Antriebsringes 38 mitgenommen wird. Zwischen dem Antriebsring 38 und dem Führungsring 40 befindet sich eine Ringdichtung 48. Der Antriebsring 38 und vorzugsweise auch der Führungsring 40 bestehen aus einem Kunststoff mit guten Gleiteigenschaften.

Das Untersetzungs-Getriebe 34 ist unten mit einer Verlängerung 35 und einer lösbaren Kupplung 39 versehen, die dazu bestimmt ist, mit dem Gegenstück eines vorzugsweise verfahrbaren Motor lösbar verbunden zu werden. An Stelle eines Getriebes 34 könnte eine Motorantriebswelle auch direkt in den Zahnkranz 36 eingreifen.

Als Ausführungsvariante könnte der Antrieb zum Oeffnen und Schliessen der Kugelkalotten-Hälften 3,4 statt durch einen Stössel auch durch eine Handkurbel mit Gewindespindel erfolgen.

In den Fig. 5 und 6 ist eine Ausführungsvariante der Dosiervorrichtung dargestellt. Ein gehäuseartiger Grundkörper 50 enthält eine konische Trichter-Innenwand 52. Diese Grundkörper 50 ist als massiver, dickwandiger Körper ausgebildet, der aus Metall oder Kunststoff bestehen kann.

Die Oberkante 54 des Grundkörpers 50 ist zum Aufsetzen eines Schüttgut-Vorratsbehälters bestimmt. Gegen die Unterkante des Grundkörpers 50 liegt ein zylindrischer Drehring 55 an, dessen Bohrung zylindrisch oder leicht konisch ausgebildet ist und die oben absatzlos an einen zylindrischen Bohrungsteil 59 des Grundkörpers 50 anschliesst. Dieser Drehring 55, der über ein Kupplungsstück 61 mit einem Abstreif- und Auflockerungsorgan 72 verbunden wird, ist relativ zum Grundkörper 50 drehbar. Der Drehring 55 ist aussen von einem stationären Lagerring 56 umgeben. Die Bohrung dieses Lagerringes 56 enthält mehrer Absätze, von den der unterste den Drehring 55 übergreift. Die stationäre Befestigung des Lagerringes 56 am Grundkörper 50 erfolgt durch mehrere am Umfang verteilte Schrauben 70. Somit wird der Drehring 55 zwischen Dichtungen 66 des Lagerringes 56 und des Grundkörpers 50 drehbar gehalten. Mit dem Drehring 55 ist ein Antriebsring 60 drehfest verbunden, der zu einem Bohrungsteil 58 des Lagerringes 56 einen radialen Abstand hat. Dieser Antriebsring 60 enthält einen Zahnkranz 36, der in ein seitliches Ritzel 63 (Fig. 6) eingreift. Dieses greift in ein Antriebsritzel 62 ein, das mit einem Schaft 69 versehen ist, der mit einem nicht dargestellten motorischen Antrieb kuppelbar ist. Als Ausführungsvariante könnte das Antriebsritzel 62 auch direkt in den Zahnkranz 36 eingreifen oder um den Zahnkranz 36 könnte ein Zahnriemen geschlungen werden.

Der Grundkörper 50 enthält zwei zueinander parallele Aussenflächen 64. An diesen sind die Betätigungsmittel 18, 19 für die Bewegung der Kugelkalotten-Hälften über Lager 15 abgestützt. Diese Betätigungsmittel entsprechen denjenigen, die im Zusammenhang mit den Fig. 1-4 beschrieben und gezeichnet sind. Die Teile 50, 55, 56 und 60 können entweder aus Metall oder Kunststoff bestehen.

Bei einer Drehung des Antriebsschaftes 69 wird somit das bis zu den Kugelkalotten-Hälften 3, 4 reichende Abstreif- und Auflockerungsorgan 72 in Drehung versetzt und verhindert eine Brückenbildung des Schüttgutes, wenn die Kugelkalotten-Hälften geöffnet werden. Das Abstreif- und Auflockerungsorgan, welches wegnehmbar an der Befestigungseinrichtung 61 eingesetzt ist, verläuft im obern Teil parallel zur Trichterwand 52 und erstreckt sich unten in die Bohrung 75 und bis in den zentralen Bereich der Kugelkalotten-Hälften. Zudem ist das Abstreif- und Auflockerungsorgan 72 im obern Bereich relativ zur Drehrichtung rückwärts geneigt.

## Patentansprüche

1. Dosiervorrichtung für Schüttgüter mit einem oben offenen, trichterförmigen Schüttgutbehälter (1), mit am Auslassende (7) angeordneten, beweglichen Verschlussorganen, die als Kugelkalotten-Hälften (3, 4) ausgebildet sind, die um eine oberhalb des Auslassendes befindliche Drehachse (8) schwenkbar gehalten sind, wobei Antriebsmittel (10, 12, 14, 18, 19, 22, 23) vorhanden sind zur Verschwenkung der Kugelkalotten-Hälften (3, 4) zwischen ihrer Oeffnungs- und Schliesslage, **gekennzeichnet durch** ein im Behälterinnern drehbar angeordneten Abstreif- und Auflockerungsorgan (30, 72), wobei sich der unterste Teil (31) des Abstreif- und Auflockerungsorganes (30, 72) bis in den Bereich der untersten, zentralen Auslassöffnung der Kugelkalotten-Hälften (3, 4) erstreckt.

2. Dosiervorrichtung nach Anspruch 1, **dadurch gekennzeichnet, dass** die gemeinsame gegensinnige Verschwenkung der Kugelkalotten-Hälften (3, 4) durch Arme (5, 6) erfolgt, die von der Drehachse (8) abragen und mit einem Gestänge (22, 23) zusammenwirken, das über Zwischenglieder (18, 19) mit einem vertikalen Huborgan (14) zusammenwirkt.

3. Dosiervorrichtung nach Anspruch 2, **dadurch gekennzeichnet, dass** an den Armen (5, 6) angreifende Federmittel (25, 26) vorhanden sind, welche bestrebt sind, die Kugelkalotten-Hälften (3, 4) in die Schliesslage zu bewegen.

4. Dosiervorrichtung nach Anspruch 2 oder 3, **dadurch gekennzeichnet, dass** die an das vertikal bewegliche Huborgan (14) anschliessenden Zwischenglieder bzw. Gelenkarme (18, 19) im geschlossenen Zustand der Kugelkalotten-Hälften (3, 4) zueinander einen spitzen Winkel bilden.

5. Dosiervorrichtung nach einem der Ansprüche 1-4, **dadurch gekennzeichnet, dass** der Antrieb des Abstreif- und Auflockerungsorganes (30) durch einen sich ausserhalb der Behälterwand befindlichen Antriebsring (38) mit Zahnkranz (36) erfolgt, der durch ein Ritzel mit vertikaler Drehachse motorisch antreibbar ist.

6. Dosiervorrichtung nach Anspruch 5, **dadurch gekennzeichnet, dass** ein mit dem Zahnkranz (36) in Verbindung stehendes Getriebe (34) am unteren Ende mit einem Kupplungsteil (35) versehen ist, zur lösbaren Verbindung mit einem Antriebsmotor.

7. Dosiervorrichtung nach einem der Ansprüche 1-6, **dadurch gekennzeichnet, dass** das Abstreif- und Auflockerungsorgan (30) bezogen auf die Drehrichtung nach rückwärts geneigt und in Längsrichtung verwunden ist.

8. Dosiervorrichtung nach Anspruch 1, **dadurch gekennzeichnet, dass** der Schüttgutbehälter als gehäuseartiger Grundkörper (50) mit einer konischen Trichter-Innenwand (52) ausgebildet ist, der Grundkörper (50) eine zum Aufsetzen eines Aufnahmebehälters bestimmte Oberkante (54) aufweist, ein gegen die Unterkante des Grundkörpers (50) anliegender, zylindrischer Drehring (55) mit zylindrischer oder leicht konischer Bohrung (75) vorhanden ist, der relativ zum Grundkörper drehbar ist, ein den Drehring (55) aussen umgebender Lagerring (56) mit einer abgestuften Bohrung den Drehring (55) unten abstützt, wobei der Lagerring (56) am Grundkörper (50) befestigt ist, mit dem Drehring (55) ein Antriebskranz (60) drehfest verbunden ist, der mit seitlichen Antriebsmitteln (62, 63) zu dessen Verdrehung zusammenwirkt und das Abstreif- und Auflockerungsorgan (72) sich von der Innenwand des Drehrings (55) ausgehend in das Innere der Bohrung (75) erstreckt.

9. Dosiervorrichtung nach Anspruch 8, **dadurch gekennzeichnet, dass** der Antriebskranz (60) einen Zahnkranz (36) aufweist, der mit mindestens einem Ritzel (62, 63) in Verbindung steht.

10. Dosiervorrichtung nach Anspruch 8 oder 9, **dadurch gekennzeichnet, dass** der Grundkörper (50) zwei zueinander parallele ebene Aussenflächen (64) enthält, an denen Betätigungsmittel (18, 19) für die Bewegung der Kugelkalotten-Hälften (3, 4) gelagert sind.

11. Dosiervorrichtung nach einem der Ansprüche 8 bis 10, **dadurch gekennzeichnet, dass** an den beiden Stirnseiten des Drehringes (55) axiale Dichtungsringe (66) vorhanden sind und der Lagerring (56) durch Schrauben (70) mit dem Grundkörper (50) verbunden ist.

## Claims

1. A dosing device for bulk goods, which comprises a on the top open funnel-shaped container for bulk goods (1) with movable closures arranged at the outlet end (7), the closures are designed as spherical cap halves (3, 4) pivoted at the pivot pin (8) above the outlet end, by driving means (10, 12, 14, 18, 19, 22, 23) provided for moving the spherical cap halves (3, 4) between their opened and closed position, **characterised in that** a rotatable loosening and scraping device (30 resp. 72) is arranged inside the container, whereby the lowest part (31) of the loosening and scraping device (30 resp. 72) extends to the area of the bottom central outlet opening of the spherical cap halves (3, 4).

2. A dosing device according to Claim 1, **characterised in that** the simultaneous shift of the spherical cap halves (3, 4) in opposite directions is produced by means of the arms (5, 6) extending from the pivot pin (8) and acting together with a linkage (22, 23) which acts together with a vertical plunger device (14) via intermediate rods (18, 19).

3. A dosing device according to Claim 2, **characterised in that** the spring devices (25, 26) engaged at the arms (5, 6) are biased to move the spherical cap halves (3, 4) into the closed position.

4. A dosing device according to Claim 2 or 3, **characterised in that** the intermediate rods resp. pivoted arms (18, 19) connecting to the vertical movable plunger device (14) form together an acute angle when the spherical cap halves (3, 4) are in the closed position.

5. A dosing device according to one of the Claims 1 to 4, **characterised in that** the drive of the loosening and scraping device (30) is realized via a drive ring (38) with a ring gear (36) located outside the container wall (1), motor-drivable via a pinion with a vertical pivot pin.

6. A dosing device according to Claim 5, **characterised in that** the gear unit (34), which is connected to the ring gear (36), has at its lower end a coupling part (35), providing a detachable connection to a drive motor.

7. A dosing device according to one of the Claims 1 to 6, **characterised in that** the stirring and scraping device (30) is tilted backwards in relation to the direction of rotation and twisted in the longitudinal direction.

8. A dosing device according to Claim 1, **characterised in that** the container for the bulk goods is designed as a housing-type body (50) with a conical funnel inside wall (52), the body (50) having a top edge (54) suitable for placing a holding container on it, a cylindrical swivel ring (55) with a cylindrical or slightly conical bore resting against the bottom edge of the body (50) and being rotatable in relation to the body, a bearing ring (56) with a shouldered bore surrounding the swivel ring (55) on the outside supports the swivel ring at the bottom, the bearing ring (56) being fixed to the body (50), a drive ring (60) being connected to the swivel ring (55) against rotation, the drive ring using side drive elements (62, 63) to rotate it, and the loosening and scraping device (72) extending from the inside wall of the swivel ring (55) to the inside of the bore (75).

9. A dosing device according to Claim 8, **characterised in that** the drive ring (60) has a gear ring (36) which is connected at least to one pinion (62, 63).

10. A dosing device according to Claim 8 or 9, **characterised in that** the body (50) has two flat outside faces (64) parallel to each other on which the actuating mechanism (18, 19) moving the spherical cap halves (3, 4) are mounted.

11. A dosing device according to one of the Claims 8 to 10, **characterised in that** axial seal rings (66) are fitted on both sides of the swivel ring (55) and the bearing ring (56) is connected to the body (50) by means of bolts (70).

## Revendications

1. Dispositif de dosage pour matières en vrac comportant une cuve pour matières en vrac (1) en forme de trémie, ouverte sur le haut, avec des organes de fermeture mobiles, qui sont agencés au niveau de l'extrémité de sortie (7) et sont conçus sous forme de demi-calottes sphériques (3, 4) et qui sont fixés de manière pivotante autour d'un axe de rotation (8) situé au-dessus de l'extrémité de sortie, des moyens d'entraînement (10, 12, 14, 18, 19, 22, 23) étant prévus pour le pivotement des demi-calottes sphériques (3, 4) entre leur position d'ouverture et leur position de fermeture, **caractérisé par** un organe de raclage et d'ameublissement (30, 72), agencé de manière mobile à l'intérieur de la cuve, la partie inférieure (31) de l'organe de raclage et d'ameublissement (30, 72) s'étendant jusque dans la zone de l'orifice de sortie central inférieur des demi-calottes sphériques (3, 4).

2. Dispositif de dosage selon la revendication 1, **caractérisé en ce que** le pivotement conjoint dans le sens opposé des demi-calottes sphériques (3, 4) est assuré par des bras (5, 6), qui s'avancent en saillie sur l'axe de rotation (8) et qui coopèrent avec un système de tiges (22, 23) qui, au moyen d'organes intermédiaires (18, 19), coopère avec un organe de levage (14) vertical.

3. Dispositif de dosage selon la revendication 2, **caractérisé en ce qu'**il est prévu des moyens à ressort (25, 26) qui entrent en prise avec les bras (5, 6) et qui ont tendance à déplacer les demi-calottes sphériques (3, 4) dans la position de fermeture.

4. Dispositif de dosage selon la revendication 2 ou 3, **caractérisé en ce que**, dans la position fermée des demi-calottes sphériques (3, 4), les organes intermédiaires, plus précisément les bras articulés (18, 19), raccordés à l'organe de levage (14) mobile verticalement, forment entre eux un angle aigu.

5. Dispositif de dosage selon l'une quelconque des revendications 1 à 4, **caractérisé en ce que** l'entraînement de l'organe de raclage et d'ameublissement (30) est assuré par une bague d'entraînement (38), située en dehors de la paroi de la cuve et munie d'une couronne dentée (36), qui peut être actionnée de façon motorisée au moyen d'un pignon à axe de rotation vertical.

6. Dispositif de dosage selon la revendication 5, **caractérisé en ce qu'**un engrenage (34), en liaison avec la couronne dentée (36), est muni sur son extrémité inférieure d'un élément de couplage (35) pour une liaison amovible avec un moteur d'entraînement.

7. Dispositif de dosage selon l'une quelconque des revendications 1 à 6, **caractérisé en ce que** l'organe de raclage et d'ameublissement (30) est incliné vers l'arrière en référence au sens de rotation et est courbé dans le sens longitudinal.

8. Dispositif de dosage selon la revendication 1, **caractérisé en ce que** la cuve pour matières en vrac est réalisée sous forme d'un corps de base (50) de type carter avec une paroi intérieure (52) conique en forme de trémie, le corps de base (50) comporte un bord supérieur (54) destiné à la pose d'un réservoir, il est prévu une bague de rotation (55) cylindrique, en appui contre le bord inférieur du corps de base (50) et munie d'une forure (75) cylindrique ou légèrement conique, laquelle bague est montée de manière rotative par rapport au corps de base, une bague de support (56), entourant le pourtour extérieur de la bague de rotation (55) et munie d'une forure à épaulement, forme un appui en bas pour la bague de rotation (55), alors que la bague de support (56) est fixée contre le corps de base (50), une couronne d'entraînement (60) est assemblée de manière solidaire en rotation avec la bague de rotation (55) et coopère avec des moyens d'entraînement (62, 63) latéraux pour la rotation de celle-ci et l'organe de raclage et d'ameublissement (72) s'étend à partir de la paroi intérieure de la bague de rotation (55) vers l'intérieur de la forure (75).

9. Dispositif de dosage selon la revendication 8, **caractérisé en ce que** la couronne d'entraînement (60) comporte une couronne dentée (36) qui est reliée à au moins un pignon (62, 63).

10. Dispositif de dosage selon la revendication 8 ou 9, **caractérisé en ce que** le corps de base (50) comporte deux faces extérieures (64) planes, parallèles l'une à l'autre, au niveau desquelles sont logés des moyens de commande (18, 19) du mouvement des demi-calottes sphériques (3, 4).

11. Dispositif de dosage selon l'une quelconque des revendications 8 à 10, **caractérisé en ce qu'**au niveau des deux extrémités frontales de la bague de rotation (55) sont prévues des bagues d'étanchéité (66) axiales, et la bague de support (56) est assemblée par des vis (70) avec le corps de base (50).
